# EUROPÄISCHE PATENTSCHRIFT

(11) **EP 1 368 516 B1**
(45) Veröffentlichungstag und Bekanntmachung des Hinweises auf die Patenterteilung: **09.04.2008**
(21) Anmeldenummer: 02709964.7
(22) Anmeldetag: 14.02.2002
(51) Int. Cl.: D03C 19/00

(54) **GEMUSTERTES GEWEBE UND VERFAHREN ZU SEINER HERSTELLUNG**
PATTERNED FABRIC AND A METHOD FOR THE PRODUCTION THEREOF
TISSU A MOTIF ET SON PROCEDE DE PRODUCTION

(30) Priorität: 20.02.2001 CH 299012001; 06.06.2001 CH 102701
(43) Veröffentlichungstag der Anmeldung: 10.12.2003
(73) Patentinhaber: Brevitex Etablissement pour l'exploitation de brevets textiles, 9490 Vaduz (LI)
(72) Erfinder: SPEICH, Francisco, CH-5073 Gipf-Oberfrick (CH)
(74) Vertreter: Schmauder, Klaus Dieter
(86) Internationale Anmeldenummer: PCT/CH2002/000088
(87) Internationale Veröffentlichungsnummer: WO 2002/066720

(56) Entgegenhaltungen:
- WO-A-00/60151
- WO-A-98/29588
- DE-A- 4 438 535
- FR-A- 2 782 526

## Beschreibung

### Technisches Gebiet

Die Erfindung betrifft gemustertes Gewebe, insbesondere Jacquardgewebe gemäss Oberbegriff des Anspruches 1 sowie ein Verfahren zu seiner Herstellung gemäss Oberbegriff des Anspruches 11.

### Stand der Technik

In der WO 00/60151 ist ein gemustertes Gewebe sowie ein Verfahren zu seiner Herstellung in der Gewebetechnik mit Kettfäden, die ein Webfach bilden, und mit Schussfäden beschrieben. Bei diesem Verfahren werden mindestens vier Schussfäden unterschiedlicher Basisfarben, die eine Fadengruppe bilden, in einer bestimmten, gleichbleibenden Reihenfolge eingetragen, derart, dass zusammen mit einem Kettfaden eine konstante Zelle gebildet wird. Die Schussfäden werden durch regelmässige Bindungen mit Rapportwiederholung so abgebunden, dass eine Farbzelle mit einem bestimmten Farbeindruck entsteht. Zur Herstellung eines Jacquardgewebes mit einer Darstellung wird ein Webprogramm erstellt. Hierzu wird die auf einer Vorlage vorliegende Darstellung in webbare Bildpunkte bzw. Farbzellen zerlegt. Hierbei werden aufgrund der geringen Auflösung des menschlichen Auges die Mischfarben im Gewebe erzeugt.

Es hat sich nun herausgestellt, dass die Anwendung von regelmässigen Bindungen einen grösseren Einfluss auf die im Gewebe wiedergegebene Darstellung hat. Es können zwar eine grosse Anzahl von Farbtönen erzeugt werden, jedoch werden die bei der heute angewendeten Farbzerlegung erzeugten Nuancen durch die Rapportwiederholung nicht in jedem Fall wiedergegeben. Dadurch treten Qualitätsunterschiede zwischen der zu webenden Darstellung und der gewebten Darstellung auf, was ein Nachteil ist.

In der DE 44 38 535 ist eine Verfahren zum Jacquardweben eines farbigen Stoffes offenbart. Bei diesem Verfahren wird eine zu webende Darstellung in Anlehnung an das aus der Drucktechnik bekannte Rastverfahren zerlegt. Bei diesem Verfahren wird eine Vorlage durch Scannen in einen Computer übertragen und auf dem Bildschirm angezeigt, wobei eine sehr hohe Anzahl von Farbtönen vorliegen. Anschliessend werden die Farben auf eine darstellbare oder gewünschte Anzahl von Farben reduziert. Abschliessend wird diese Anzahl von Farben in Rasterpunkte, d.h. in Bildpunkte mit den Farben Rot, Gelb und Blau sowie Schwarz und Weiss zerlegt, wobei der Rasterpunkt die Grösse eines webbaren Punktes aufweist. Nach der Farbzerlegung wird mittels Computertechnik das Webprogramm erstellt, wobei jeder Rasterpunkt einem Webpunkt entspricht. Diese Webpunkte werden nach dem klassischen Jacquardverfahren abgebunden, d.h. es kommen regelmässige Bindungen mit Rapportwiederholungen zur Anwendung.

Das bekannte Verfahren weist wesentliche Nachteile auf. Zur Durchführung des Verfahrens ist ein erfahrener Fachmann mit Bindungserfahrung absolut erforderlich. Es hat sich nämlich herausgestellt, dass bei gewebten farbigen Darstellungen in den Farben Gelb, Rot und Blau die Farbmischung mangelhaft ist, d.h. diese nicht alle Farbtöne der Vorlage aufweisen. Im Regelfall sind Korrekturen erforderlich, um die gewebte Darstellung zu verbessern. Derartige Korrekturen können jedoch nur von einem erfahrenen Fachmann mit Bindungserfahrung durchgeführt werden. Bei der Farbzerlegung für die Reprographie ist davon auszugehen, dass beim Druckvorgang im Bereich zwischen den Druckfarben eine Farbmischung auftritt. Mit anderen Worten die gedruckten Farbpunkte sind nicht eindeutig begrenzt sondern die Druckfarben der benachbarten Farbpunkte fliessen im Randbereich teilweise ineinander. Beim bekannten Verfahren wird die Darstellung in Rasterpunkte zerlegt, die einen Webpunkt mit eindeutiger Begrenzung bilden. Die Mischeffekte sollen durch die geringe Auflösung des menschlichen Auges erzeugt werden.

### Darstellung der Erfindung

Aufgabe der Erfindung ist es, das eingangs genannte gemusterte Gewebe, insbesondere Jacquardgewebe und das eingangs genannte Verfahren zu seiner Herstellung zu verbessern.

Dies wird erfindungsgemäss erreicht durch:
a. das gemusterte Gewebe gemäss Anspruch 1; sowie
b. das Verfahren zur Herstellung des Gewebe gemäss Anspruch 11.

Das erfindungsgemässe Gewebe besteht aus Kettfäden und Schussfäden, die eine Fadengruppe bilden und mit einem Kettfaden in einer Zelle so abgebunden sind, dass die Zelle einen bestimmten Farbeindruck aufweist. Die Zelle ist durch in Kettrichtung und Schussrichtung unregelmässige Bindungen ohne Rapportwiederholung von mindestens zwei Kettfäden und zwei Schussfäden gebildet.

Durch die unregelmässige Bindung wird in vorteilhafter Weise eine verbesserte Reproduktion der zu webenden Darstellung im Gewebe erreicht.

Es ist von Vorteil, wenn die unregelmässige Bindung nach Massgabe der bei der Bildzerlegung der Darstellung vorgegeben ist, weil der gewünschte Farbeindruck durch die Bindung direkt nachgebildet ist.

Hierzu kann mindestens ein Schussfaden der Fadengruppe auf der Schauseite des Gewebes mindestens einen Kettfaden oberhalb kreuzen, so dass ein Punkt mit einer Farbe dargestellt wird. Um Nuancen der Farbe darzustellen, können weitere Schussfäden der Fadengruppe oberhalb des Kettfadens angeordnet sein. Hierbei können die Schussfäden auch flottieren.

Mit Vorteil weist das Gewebe Schussfäden mit unterschiedlicher Basisfarbe auf. Bei einer Schwarz/ Weiss Darstellung kann die Fadengruppe aus Schussfäden in den Farben Schwarz und Weiss bestehen. Bei einer farbigen Darstellung umfasst die Fadengruppe mit Vorteil Schussfäden in den Basisfarben Rot, Grün, Blau, Gelb, Schwarz und Weiss beziehungsweise Magenta, Cyan, Gelb, Schwarz und Weiss.

Für grössere, einfarbige Bereiche ist es vorteilhaft, wenn eine regelmässige Bindung vorgesehen ist.

Es ist von Vorteil, wenn die Schussfäden auf der Schauseite des Gewebes über maximal achtundvierzig Kettfäden flottieren, weil dadurch die Schauseite des Gewebes einen besseren Eindruck hinterlässt. Dadurch, dass die Schussfäden auf der Rückseite des Gewebes über minimal vier Kettfäden flottieren, wird der Gesamteindruck des Gewebes in vorteilhafterweise verbessert.

Es sind verschiedene Verfahren zur Herstellung des gemusterten Gewebes aus Schussfäden und Kettfäden möglich, besonders bevorzugt ist das Verfahren nach Anspruch 11. Bei diesem Verfahren wird ein Dateiformat von einer Vorlage der zu webenden Darstellung erstellt und die zu webende Darstellung in Pixel aus mindestens vier gewählten Basisfarben zerlegt. Erfindungsgemäss wird jede Basisfarbe in Pixel mit einer Farbtiefe von 8-Bit zerlegt. Die Pixel der Basisfarben werden jeweils auf einer separaten Bitmap gespeichert und anschliessend wird für jede Basisfarbe die Farbtiefe auf 2-Bit reduziert. Nachfolgend werden die Bitmaps der Basisfarben je um ein Pixel versetzt und anschliessend zu einer weiteren Bitmap mit den Basisfarben zusammengesetzt. Anhand dieser Bitmap wird ein Webprogramm für eine Jacquardwebmaschine erstellt, welches die Anwendung von unregelmässigen Bindungen ohne Bindungs-Rapportwiederholungen vorsieht und gemäss welchem das Gewebe auf der Jacquardwebmaschine hergestellt wird.

Mit der elektronischen Bildbearbeitung nach dem Verfahren wird aus einem vorgegebenen Dateiformat ein Dateiformat erstellt, das eine hohe Auflösung hat und eine originalgetreue Wiedergabe der Darstellung im Gewebe darstellt. Das Dateiformat wird in ein Webprogramm übertragen und in ein webbares Datenformat überführt. Dies hat den Vorteil, dass die Bildpunkte entsprechend des vorgegebenen Dateiformats ohne manuelle Korrekturen durch einen Fachmann mit Bindungserfahrung erzeugt werden können. Mit der Anwendung von unregelmässigen Bindungen ohne Rapportwiederholung werden Bildpunkte in den Basisfarben im Gewebe erzeugt, welche aufgrund der hohen Auflösung die originalgetreue Wiedergabe der Darstellung der Vorlage ergeben.

Bei der Reduktion der Farbtiefe unter Einbezug eines Schwellwertes kann in vorteilhafter Weise die Farbtiefe der Basisfarben beeinflusst werden.

Durch Versetzen der Bitmaps um ein Pixel in Kettrichtung oder Schussrichtung kann in vorteilhafter Weise die Gewebedichte verbessert werden.

Neben den aus der Bildbearbeitung bekannten Farben können mit Vorteil auch andere bzw. bis zu sechzehn Farben ausgewählt werden.

Mittels eines CAD-Systems werden bei der Erstellung des Webprogramms die Bindungen anhand der Daten der weiteren Bitmap festgelegt und ein vorbestimmtes Kett/Schussfaden-Verhältnis einbezogen. Dies hat den Vorteil, dass die Erstellung eines Webprogramms vereinfacht und der dafür erforderliche Aufwand verringert werden kann.

Mit der Eintragung der Schussfäden in einer gleich bleibenden Reihenfolge kann die Ausführung der Eintragungsvorrichtung in vorteilhafter Weise vereinfacht werden. Mit Vorteil ist die Reihenfolge der Basisfarbe der Schussfäden bei der Eintragung frei wählbar, so dass die zu webende Darstellung an den Farbeindruck der Vorlage angepasst werden kann.

Ein Schussfaden der Fadengruppe kann so abgebunden werden, dass der Schussfaden auf der Schauseite des Gewebes einen Kettfaden überkreuzt. Dadurch wird in vorteilhafter Weise ein Farbpunkt gebildet. Es können auch zwei oder mehrere Schussfäden derart abgebunden werden, so dass ein Effekt einer Farbmischung erzielt wird.

### Kurze Beschreibung der Zeichnungen

Ausführungsbeispiele der Erfindung werden nachfolgend anhand von Zeichnungen näher erläutert, dabei zeigen:
- Fig. 1: Ein Blockschema einer Ausführung eines Herstellungsvorgangs für ein Jacquardgewebe mit einer Darstellung,
- Fig. 2: eine Kopie einer Vorlage einer zu webenden Darstellung,
- Fig. 3: einen vergrösserten Ausschnitt A der Vorlage nach Fig.2 im grösseren Massstab nach der Farbzerlegung der Darstellung in ausgewählten Basisfarben,
- Fig. 4: einen vergrösserten Ausschnitt B in Fig.3,
- Fig. 5: eine Bindungspatrone für eine unregelmässige Bindung,
- Fig. 6: ein Schnittbild eines Gewebes mit einer unregelmässigen Bindung,
- Fig. 7: eine Draufsicht des Gewebes nach Fig.6,
- Fig. 8: eine Bindungspatrone für eine regelmässige Bindung,
- Fig. 9: ein Blochschema einer weiteren Ausführung des erfindungsgemässen Verfahrens zum Herstellen eines farbig gemusterten Gewebes,
- Fig. 10: eine Bindungspatrone für eine unregelmässige Bindung;
- Fig. 11: ein Schnittbild eines Gewebes mit einer unregelmässigen Bindung; und
- Fig. 12: eine Draufsicht des Gewebes nach Figur 11.

### Wege zur Ausführung der Erfindung

Es wird auf die Figuren 1 bis 4 Bezug genommen. Die Fig.1 zeigt in Form eines Blockschemas die zur Herstellung eine Jacquardgewebes mit einer Darstellung erforderlichen Schritte.

Die Fig.2 zeigt eine Vorlage mit der zu webenden Darstellung, welche durch Farbzerlegung in Bildpunkte umgewandelt wird und die Grundlage für ein Webprogramm darstellt (Fig. 2 und 3). Mit einer Jacquardwebmaschine wird dann eine Ausführung eines erfindungsgemässen Gewebes erzeugt, das nachfolgend beschrieben wird.

Die Fig.5 zeigt eine Bindungspatrone für das herzustellende Gewebe, wonach Schussfäden in den Grundfarben Rot R, Grün G, Blau B, Gelb Y, Schwarz S und Weiss W in bestimmter Reihenfolge eingetragen werden. Mit dieser Bindungspatrone wird die Eintragung der Schussfäden und die Bewegung der Kettfäden (Hoch-und Tiefgang) geregelt. Die Bindung erfolgt nach Massgabe der bei der Farbzerlegung der Darstellung erzeugten Bildpunkte. Wie die Fig.5 zeigt sind im Gewebe ein roter und ein grüner Bildpunkt im Gewebe zu erzeugen. Aufgrund der Anweisung der Bindungspatrone befindet sich der Kettfaden K1 im Tieffach und die anderen Kettfäden im Hochfach, so dass nach dem Abbinden der rote Schussfaden den Kettfaden K1 und der grüne Schussfaden den Kettfaden K2 oberhalb kreuzt (Fig.6 und 7). Es können auch mehrere Schussfäden mit unterschiedlichen Farben auf die gleiche Art und Weise abgebunden werden, um eine Farbmischung bzw. Farbnuance zu erhalten.

Wie die Fig.6 zeigt, flottieren die Schussfäden 11 auf der Rückseite des Gewebes. Ebenso ist es möglich, dass die Schussfäden 11 auf der Schauseite des Gewebes flottieren. Um die Gewebestruktur zu verbessern, wird die Flottierungslänge der Schussfäden begrenzt und zwar über minimal vier Kettfäden 12 auf der Rückseite bzw. über maximal achtundvierzig Kettfäden 12 auf der Schauseite.

Weist eine zu webende Darstellung einen grösseren einfarbigen Bereich auf, so sind die Schussfäden im Gewebe durch eine regelmässige Bindung abgebunden.

In einem weiteren Ausführungsbeispiel gemäss der Fig. 9 umfasst das Verfahren eine Bildaufbereitung 1, eine Bildzerlegung 2, eine Webprogramm-Erstellung 3 und das Weben 4. Bei der Bildaufbereitung werden mittels Scannen von einer Vorlage, z.B. einer Fotografie Bilddaten in einem TIFF-Dateiformat in ein Programm für die Bildbearbeitung eingelesen und als Bild der zu webenden Darstellung auf einem Bildschirm dargestellt. Je nach Auflösung des Scanners und des Bildschirms weist die auf dem Bildschirm erscheinende Darstellung des Bildes einige tausend Farben bzw. Farbtöne auf.

Die Bildzerlegung erfolgt anhand der Darstellung auf dem Bildschirm. Bei der Bildzerlegung werden zuerst die Basisfarben Cyan C, Magenta M, Gelb Y und Schwarz S ausgewählt, die beim Weben verwendet werden. Daraufhin werden die Bildfarben in die Basisfarben zerlegt und in Pixel mit einer Farbtiefe von 8 Bit für jede Basisfarbe in einer separaten Bitmap 6 gespeichert. Anschliessend wird die Farbtiefe jeweils auf 2 Bit reduziert, wodurch ein quadratisches Pixel gebildet wird. Anhand eines Schwellenwertes werden hierbei die Graustufen in Basisfarben die C, M, Y, S oder Weiss 0 zerlegt und somit die Basisfarbe des Pixel festgelegt. Schliesslich werden die Bitmaps der Basisfarben um ein Pixel in der Schussrichtung versetzt und auf einer weiteren Bitmap 7 zusammengesetzt. Durch das Versetzen um ein Pixel wird gleichzeitig die Schussfolge der Schussfäden in den Basisfarben Cyan, Magenta, Gelb, Schwarz und Weiss festgelegt. Diese Daten werden in einem TIFF-Dateiformat in ein CAD-System 8 eingelesen und auf dem Bildschirm dargestellt.

Aus diesen Daten wird ein Webprogramm für die Jacquardwebmaschine erstellt, welches die Anwendung von unregelmässigen Bindungen ohne Bindungs-Rapportwiederholungen vorsieht. Mit Hilfe der Darstellung werden die Bindungen anhand der eingelesenen Daten und unter Einbezug eines Kett/Schussfaden-Verhältnisses festgelegt. Hierbei werden die Daten als quadratische Pixel dargestellt und in eine Musterkarte 9 überführt, welche die Pixel als quadratische Bildpunkte der zu webenden Darstellung auf dem Bildschirm zeigen. Anschliessend wird die Webkarte 10 erstellt, anhand welcher die Jacquardwebmaschine gesteuert wird.

Beim Weben werden fünf Schussfäden 11 in der Schussfolge Cyan, Magenta, Gelb, Schwarz und Weiss als Fadengruppe in einer Schusslinie eingetragen. Die Schussfäden werden durch Kettfäden 12 in einer Zelle abgebunden, die durch eine Bindung ohne Bindungs-Rapportwiederholung von zwei Kettfäden und mindestens zwei Schussfäden gebildet wird.

Die Fig. 10 zeigt eine Bindungspatrone für das herzustellende Geweben, die aus dem Webprogramm abgeleitet wird. Mit dieser Bindungspatrone wird die Eintragung der Schussfäden und die Bewegung der Kettfäden (Hoch- und Tiefgang) geregelt. Die Bindung erfolgt nach Massgabe der bei der Farbzerlegung der Darstellung erzeugten Bildpunkte. Nach Fig. 10 sind im Gewebe ein Bildpunkt mit der Basisfarbe Cyan und einer mit der Basisfarbe Magenta im Gewebe zu erzeugen. Aufgrund der Anweisung der Bindungspatrone befindet sich der Kettfaden K1 im Tieffach und die anderen Kettfäden im Hochfach, so dass nach dem Abbinden der Schussfaden mit der Basisfarbe Magenta den Kettfaden K3 oberhalb kreuzt (Fig.11 und Fig.12). Es können auch mehrere Schussfäden mit unterschiedlichen Farben auf die gleiche Art und Weise abgebunden werden, um eine Farbmischung bzw. Farbnuance zu erhalten.

### Bezugszeichenliste

- 1: Bildaufbereitung
- 2: Bildzerlegung
- 3: Webprogramm-Erstellung
- 4: Weben
- 5: Basisfarben
- 6: Bitmap
- 7: Bitmap
- 8: CAD - System
- 9: Musterkarte
- 10: Webkarte
- 11: Schussfaden
- 12: Kettfaden

- R: Rot
- G: Grün
- B: Blau
- Y: Gelb
- S: Schwarz
- W: Weiss
- C: Cyan (Blau)
- M: Magenta (Rot)

## Patentansprüche

1. Gemustertes Gewebe, insbesondere Jacquardgewebe, mit einer Darstellung, bestehend aus Kettfäden (12) und Schussfäden (11), wobei die Schussfäden eine Fadengruppe bilden und zusammen mit mindestens einem Kettfaden eine Zelle bilden und wobei die Schussfäden mit dem Kettfaden in der Zelle abgebunden sind, derart, dass die Zelle einen bestimmten Farbeindruck aufweist, **dadurch gekennzeichnet, dass** die Zelle aus in Kettrichtung und Schussrichtung unregelmässig ohne Rapportwiederholung von mindestens zwei Kettfäden (12) und zwei Schussfäden (11) gebildeten Bindungen besteht.

2. Gewebe nach Anspruch 1, **dadurch gekennzeichnet, dass** mindestens ein Schussfaden der Fadengruppe auf der Schauseite des Gewebes mindestens einen Kettfaden oberhalb kreuzt.

3. Gewebe nach Anspruch 1, **gekennzeichnet durch** Schussfäden mit unterschiedlichen Farben.

4. Gewebe nach Anspruch 3, **gekennzeichnet durch** eine Fadengruppe aus Schussfäden mit den Basisfarben Rot (R), Grün (G), Blau (B), Gelb (Y), Schwarz (S) und Weiss (W).

5. Gewebe nach Anspruch 3, **gekennzeichnet durch** eine Fadengruppe aus Schussfäden mit den Basisfarben Magenta (M), Cyan (C), Gelb (Y), Schwarz (S) und Weiss (W).

6. Gewebe nach Anspruch 1, **dadurch gekennzeichnet, dass** die unregelmässige Bindung nach Massgabe der bei der Bildzerlegung der Darstellung erzeugten Bildpunkte vorgegeben sind.

7. Gewebe nach Anspruch 6, **dadurch gekennzeichnet, dass** die Bildpunkte aus mindestens zwei Schussfäden unterschiedlicher Basisfarbe gebildet sind.

8. Gewebe nach Anspruch 1, **gekennzeichnet, durch** eine Kombination mit einem Bereich der **durch** regelmässige Bindungen mit Rapportwiederholung gebildet ist.

9. Gewebe nach Anspruch 1, **dadurch gekennzeichnet, dass** die Flottierungen der Schussfäden auf der Schauseite des Gewebes eine maximale Länge von achtundvierzig Kettfäden haben.

10. Gewebe nach Anspruch 1, **dadurch gekennzeichnet, dass** die Flottierungen der Schussfäden auf der Rückseite des Gewebes eine minimale Länge von vier Kettfäden haben.

11. Verfahren zur Herstellung eines gemusterten Gewebes nach einem der Ansprüche 1 bis 10, bestehend aus Schussfäden und Kettfäden, mit den Verfahrensschritten, welche die Bildaufbereitung (1), die Bildzerlegung (2) einer zu webenden Darstellung in Pixel aus mindestens vier ausgewählten Basisfarben, das Erstellen (3) eines Webprogramms für eine Jacquardwebmaschine und das Weben (4) des Gewebes auf der Jacquardwebmaschine umfassen, **dadurch gekennzeichnet, dass** bei der Zerlegung der Darstellung jede Basisfarbe in Pixel mit einer Farbtiefe von 8-Bit jeweils in einer separaten Bitmap (6) gespeichert wird, dass für jede Basisfarbe die Farbtiefe auf 2-Bit reduziert wird, dass die Bitmaps (6) der Basisfarben je um ein Pixel versetzt und nachfolgend zu einer weiteren Bitmap (7) mit den Basisfarben zusammengesetzt werden, dass das Webprogramm (3) für die Jacquardmaschine die Anwendung von unregelmässigen Bindungen ohne Bindungs-Rapportwiederholungen vorsieht und dass beim Weben die Schussfäden als Fadengruppe eingetragen und in einer Zelle abgebunden werden, die durch eine Bindung ohne Rapportwiederholung von mindestens zwei Kettfäden und zwei Schussfäden gebildet wird.

12. Verfahren nach Anspruch 11, **dadurch gekennzeichnet, dass** bei der Reduktion der Farbtiefe die Graustufen unter Einbezug eines Schwellenwertes in Basisfarbe oder Weiss zerlegt werden.

13. Verfahren nach Anspruch 11, **dadurch gekennzeichnet, dass** die Bitmaps (6) in Schussrichtung und/oder Kettrichtung um ein Pixel versetzt werden.

14. Verfahren nach Anspruch 11, **dadurch gekennzeichnet, dass** als Basisfarben eine der Farben Cyan (C), Magenta (M), Gelb (Y), Schwarz (S) und Weiss (W) verwendet werden.

15. Verfahren nach Anspruch 11, **dadurch gekennzeichnet, dass** die Basisfarben Rot (R), Grün (G), Blau (B) und Gelb (Y), Schwarz (S) und Weiss (W) verwendet werden.

16. Verfahren nach Anspruch 11, **dadurch gekennzeichnet, dass** bis zu sechzehn Basisfarben verwendbar sind.

17. Verfahren nach Anspruch 11, **dadurch gekennzeichnet, dass** bei der Erstellung des Webprogramms die Bindungen anhand der Daten der weiteren Bitmap (7) mittels eines CAD-Systems (8) festgelegt werden.

18. Verfahren nach Anspruch 15, **dadurch gekennzeichnet, dass** bei der Erstellung des Webprogramms ein vorbestimmtes Kett/Schussfaden-Verhältnis einbezogen wird.

19. Verfahren nach Anspruch 11, **dadurch gekennzeichnet, dass** eine Musterkarte (9) erstellt wird.

20. Verfahren nach Anspruch 11, **dadurch gekennzeichnet, dass** die Fadengruppe aus Schussfäden (11) mit unterschiedlichen Basisfarben besteht, die in einer bestimmten, gleich bleibenden Reihenfolge eingetragen und mit mindestens einem Kettfaden (12) in einer Zelle abgebunden werden.

21. Verfahren nach Anspruch 20, **dadurch gekennzeichnet, dass** mindestens ein Schussfaden (11) der Fadengruppe so abgebunden wird, dass der Schussfaden auf der Schauseite des Gewebes mindestens einen Kettfaden (12) überkreuzt.

22. Verfahren nach Anspruch 20 oder 21, **dadurch gekennzeichnet, dass** Kettfäden in den Farben Weiss und/oder Schwarz verwendet werden.

## Claims

1. A patterned fabric, in particular Jacquard fabric, with an illustration consisting of warp threads (12) and weft threads (11), the weft threads forming a thread group and, together with at least one warp thread, forming a cell, and the weft threads being tied off in the cell by means of the warp thread, in such a way that the cell has a defined color impression, **characterized in that** the cell consists of weaves formed irregularly in the warp direction and weft direction by at least two warp threads (12) and two weft threads (11) without repeat repetition.

2. The fabric as claimed in claim 1, **characterized in that** at least one weft thread of the thread group crosses at least one warp thread above the latter on the face side of the fabric.

3. The fabric as claimed in claim 1, **characterized by** weft threads with different colors.

4. The fabric as claimed in claim 3, **characterized by** a thread group consisting of weft threads with the basic colors red (R), green (G), blue (B), yellow (Y), black (S) and white (W).

5. The fabric as claimed in claim 3, **characterized by** a thread group consisting of weft threads with the basic colors magenta (M), cyan (C), yellow (Y), black (S) and white (W).

6. The fabric as claimed in claim 1, **characterized in that** the irregular weave is predetermined according to the image dots generated during the image breakdown of the illustration.

7. The fabric as claimed in claim 6, **characterized in that** the image dots are formed from at least two weft threads of different basic color.

8. The fabric as claimed in claim 1, **characterized by** a combination with a region which is formed by regular weaves with repeat repetition.

9. The fabric as claimed in claim 1, **characterized in that** the floats of the weft threads on the face side of the fabric have a maximum length of forty-eight warp threads.

10. The fabric as claimed in claim 1, **characterized in that** the floats of the weft threads on the back side of the fabric have a minimum length of four warp threads.

11. A method for producing a patterned fabric as claimed in one of claims 1 to 10, consisting of weft threads and warp threads, with the method steps which comprise image preparation (1), image breakdown (2) of an illustration to be woven into pixels consisting of at least four selected basic colors, the setting up (3) of a weaving program for a Jacquard weaving machine and the weaving (4) of the fabric on the Jacquard weaving machine, **characterized in that**, in the breakdown of the illustration, each basic color is stored in pixels with a color depth of 8 bits in each case in a separate bitmap (6), **in that** the color depth is reduced to 2 bits for each basic color, **in that** the bitmaps (6) of the basic colors are offset in each case by the amount of one pixel and are subsequently assembled to form a further bitmap (7) having the basic colors, **in that** the weaving program (3) for the Jacquard machine provides for the use of irregular weaves without weave repeat repetitions, and **in that**, during weaving, the weft threads are inserted as a thread group and are tied off in a cell which is formed by at least two warp threads and two weft threads by means of a weave without repeat repetition.

12. The method as claimed in claim 11, **characterized in that**, in the reduction of the color depth, the gray steps are broken down into a basic color or white, with a threshold value being included.

13. The method as claimed in claim 11, **characterized in that** the bitmaps (6) are offset by the amount of one pixel in the weft direction and/or warp direction.

14. The method as claimed in claim 11, **characterized in that** one of the colors cyan (C), magenta (M), yellow (Y), black (S) and white (W) is used as basic colors.

15. The method as claimed in claim 11, **characterized in that** the basic colors red (R), green (G), blue (B) and yellow (Y), black (S) and white (W) are used.

16. The method as claimed in claim 11, **characterized in that** up to sixteen basic colors can be used.

17. The method as claimed in claim 11, **characterized in that**, in the setting up of the weaving program, the weaves are fixed with the aid of the data of the further bitmap (7) by means of a CAD system (8).

18. The method as claimed in claim 15, **characterized in that**, in the setting up of the weaving program, a predetermined warp/weft thread ratio is included.

19. The method as claimed in claim 11, **characterized in that** a pattern card (9) is set up.

20. The method as claimed in claim 11, **characterized in that** the thread group consists of weft threads (11) with different basic colors, which are inserted in a defined constant sequence and are tied off in a cell by means of at least one warp thread (12).

21. The method as claimed in claim 20, **characterized in that** at least one weft thread (11) of the thread group is tied off in such a way that the weft thread crosses over at least one warp thread (12) on the face side of the fabric.

22. The method as claimed in claim 20 or 21,
**characterized in that** warp threads in the colors white and/or black are used.

## Revendications

1. Tissu à motif, notamment tissu Jacquard, ayant une représentation, formé de fils de chaîne (12) et de fils de trame (11),
les fils de trame formant un groupe de fils et constituant une cellule avec au moins un fil de chaîne et
les fils de trame étant noués avec le fil de chaîne dans la cellule de façon que la cellule donne une certaine impression de couleur,
**caractérisé en ce que**
la cellule est formée de liaisons irrégulières dans la direction de chaîne et dans la direction de trame sans répétition de rapport d'au moins deux fils de chaîne (12) et de deux fils de trame (11).

2. Tissu selon la revendication 1,
**caractérisé en ce qu'**
au moins un fil de trame du groupe de fils à l'endroit du tissu croise au moins un fil de chaîne par-dessus.

3. Tissu selon la revendication 1,
**caractérisé en ce que**
les fils de trame ont des couleurs différentes.

4. Tissu selon la revendication 3,
**caractérisé par**
un groupe de fils formé par des fils de trame ayant les couleurs de base suivantes : rouge (R), vert (G), bleu (B) jaune (Y), noir (S) et blanc (W).

5. Tissu selon la revendication 3,
**caractérisé par**
un groupe de fils de trame avec les couleurs de base magenta (M), cyan (C), jaune (Y), noir (S) et blanc (W).

6. Tissu selon la revendication 1,
**caractérisé en ce que**
le nouage irrégulier est prédéfini selon l'indication dimensionnelle des points images générés par la décomposition de l'image de la représentation.

7. Tissu selon la revendication 6,
**caractérisé en ce que**
les points images sont formés à partir d'au moins deux fils de trame ayant une teinte de base différente.

8. Tissu selon la revendication 1,
**caractérisé par**
une combinaison avec une plage formée par des nouages réguliers avec répétition de rapport.

9. Tissu selon la revendication 1,
**caractérisé en ce que**
le flotté des fils de trame sur l'endroit du tissu a une longueur maximale de quarante huit fils de chaîne.

10. Tissu selon la revendication 1,
**caractérisé en ce que**
le flotté des fils de trame au revers du tissu a une longueur minimale de quatre fils de chaîne.

11. Procédé de fabrication d'un tissu à motif selon l'une des revendications 1 à 10, composé de fils de trame et de fils de chaîne avec des étapes de procédé consistant à préparer l'image (1), à décompose l'image (2), à faire une représentation de tissage en pixels à partir d'au moins quatre couleurs de base sélectionnées, à établir (3) un programme de tissage pour un métier jacquard et à tisser (4) le tissu sur le métier jacquard,
**caractérisé en ce que**
pour la décomposition de la représentation, on mémorise chaque couleur de base en pixels avec une profondeur de couleur de chaque fois 8 bits dans une table d'adressage binaire (6) distincte,
pour chaque couleur de base on réduit la profondeur de couleur à 2 bits,
on décale de chaque fois d'un pixel les tables d'adressage binaires (6) des couleurs de base et ensuite on les assemble en une autre table d'adressage binaire (7) avec les couleurs de base,
on prévoit le programme de tissage (3) pour la machine jacquard en appliquant des nouages irréguliers sans répétition de rapport de nouage et
au tissage, on introduit les fils de trame sous forme de groupe de fils et on les noue dans une cellule formée par le nouage sans répétition de rapport, d'au moins deux fils de chaîne et deux fils de trame.

12. Procédé selon la revendication 11,
**caractérisé en ce que**
pour la réduction de la profondeur de couleur on décompose les niveaux de gris en intégrant un seuil dans la couleur de base ou le blanc.

13. Procédé selon la revendication 11,
**caractérisé en ce qu'**
on décale les tables d'adressage binaires (6) dans la direction de la trame et dans la direction de la chaîne d'un pixel.

14. Procédé selon la revendication 11,
**caractérisé en ce que**
comme couleur de base on utilise l'une des couleurs cyan (C), magenta (M), jaune (Y), noir (S) et blanc (W).

15. Procédé selon la revendication 11,
**caractérisé en ce qu'**
on utilise les couleurs de base rouge (R), vert (G), bleu (B) et jaune (Y), noir (S) et blanc (W).

16. Procédé selon la revendication 11,
**caractérisé en ce qu'**
on utilise jusqu'à seize couleurs de base.

17. Procédé selon la revendication 11,
**caractérisé en ce que**
pour l'établissement du programme de tissage on fixe les nouages à l'aide des données de l'autre table d'adressage binaire (7) à l'aide d'un système CAD (8).

18. Procédé selon la revendication 15,
**caractérisé en ce que**
pour l'établissement du programme de tissage on utilise un rapport prédéfini fils de chaîne, fils de trame.

19. Procédé selon la revendication 11,
**caractérisé en ce qu'**
on établit une carte de motifs (9).

20. Procédé selon la revendication 11,
**caractérisé en ce que**
le groupe de couleurs se compose de fils de trame (11) avec des couleurs de base différentes qui sont intégrés dans un ordre déterminé, restant le même et qui sont noués avec au moins un fil de chaîne (12) dans une cellule.

21. Procédé selon la revendication 20,
**caractérisé en ce qu'**
au moins un fil de trame (11) des groupes de fils est noué pour que les fils de trame croisent au moins un fil de chaîne (12) sur l'endroit du tissu.

22. Procédé selon la revendication 20 ou 21,
**caractérisé en ce que**
les fils de chaîne sont utilisés dans les couleurs blanc et/ou noir.
